# EUROPÄISCHE PATENTSCHRIFT

(11) **EP 0 280 008 B1**
(45) Veröffentlichungstag und Bekanntmachung des Hinweises auf die Patenterteilung: **27.12.1990**
(21) Anmeldenummer: 88100256.2
(22) Anmeldetag: 11.01.1988
(51) Int. Cl.: B66C 3/00, B65D 90/66, B65F 1/12

(54) **Vorrichtung zum Anhängen von Abfallbehältern o. dgl. an ein Hebezeug, vorzugsweise an einen Ausleger eines Ladekrans**
Device for suspending waste containers and the like from a lifting device, preferably from a boom of a loading crane
Dispositif pour suspendre des conteneurs à déchets ou analogues à un appareil de levage, de préférence à une flèche d'une grue de chargement

(30) Priorität: 06.02.1987 DE 3703656
(43) Veröffentlichungstag der Anmeldung: 31.08.1988
(73) Patentinhaber: KINSHOFER GREIFTECHNIK GMBH, D-63666 Waakirchen (DE)
(72) Erfinder: Kinshofer, Alfred, Dipl.-Ing., D-8160 Miesbach (DE)
(74) Vertreter: Gossel, Hans K., Dipl.-Ing.

(56) Entgegenhaltungen:
- AU-B- 559 326
- DE-A- 2 521 021
- DE-A- 2 804 954
- DE-B- 1 275 736
- FR-A- 378 633
- FR-A- 2 539 112
- GB-A- 277 259

## Beschreibung

Die Erfindung betrifft eine Vorrichtung zum Anhängen von Abfallbehältern o. dgl., die mit einer mit der Behälterwanne oder -glocke verbundenen Lastöse und einer Zugöse versehen sind, die an einem Zugmittel zum Öffnen von Bodenklappen und/oder Seitenteilen des Behälters vorgesehen ist, an ein Hebezeug, vorzugsweise an einen Ausleger eines Ladekrans, mit Last- und Zughaken für jede der Ösen.

Im Rahmen des steigenden Umweltbewußtseins ist in der Bevölkerung auch das Verständnis für das sogenannte Recycling von Abfallstoffen gestiegen. Um dieses Recycling in wirtschaftlicher Weise zu ermöglichen, werden an zentralen Sammelstellen Batterien von Abfallbehältern aufgestellt, die üblicherweise mit einer geschlossenen Behälterglocke mit Bodenklappen versehen sind, die Einwurföffnungen aufweisen, die der Art der zu sammelnden Abfälle angepaßt sind. So sind die Abfallbehälter meist im oberen Bereich ihres glockenförmigen Gehäuses mit runden Einwurföffnungen für Flaschen und Glasbehälter, mit schlitzförmigen Öffnungen zum Einwerfen für Altpapier und mit runden oder quadratischen Öffnungen zum Einwerfen von Metalldosen versehen.

Um die Recycling-Behälter gegen unbefugtes Öffnen zu schützen, weisen diese üblicherweise Bodenklappen oder mit Bodenteilen versehene klappbare Seitenteile auf, die sich scherenartig öffnen und schließen können. Dabei sind die Klappen mit Zugseilen oder Gestängen versehen, so daß sie durch Anheben oder Absenken von Zugösen geöffnet werden können. Neben diesen Zugösen sind die Behälter noch mit Tragösen versehen, die dem Anheben, Verschwenken und/oder Versetzen dienen. Die Zug- oder Tragösen sind nebeneinander angeordnet, so daß die dem Heben und Öffnen dienenden Last- und Zughaken des Hebezeuges etwa gleichzeitig in die Ösen eingehakt werden müssen.

Ein besonderes Problem der die Last- und Zughaken aufweisenden Einrichtung besteht darin, daß der Zughaken selbständig relativ zu dem Lasthaken anhebbar und absenkbar sein muß, um das Öffnen und Schließen des abfallbehälters zu bewirken.

Zum Heben und Entleeren von Abfallbehältern mit Trag- und Zugöse ist est bekannt, einen mit einem Kranhaken versehenen Ausleger eines Ladekrans zu verwenden, der parallel zu dem den Lasthaken tragenden Seil mit einem über eine Umlenkrolle laufenden Seil versehen ist, das den Zughaken trägt und das über eine besondere hydraulische Kolben-Zylinder-Einheit einziehbar und ausfahrbar ist. Ein mit einem derartigen Ausleger versehener Bordkran beispielsweise eines Entsorgungs-LKW läßt sich jedoch nur umständlich handhaben, wobei das Einhaken der Last- und Zughaken in die Ösen von Hand erfolgen muß.

Aus der DE-A 2 521 021 (Oberbegriff des Anspruchs 1) ist bereits eine hydraulisch betätigte Hängetraverse bekannt, die zum Aufnehmen und Entleeren von Klappkübeln dient. Auch hier ist schon unterhalb eines mit Drucköl angetriebenen Drehmotors ein Tragrahmen befestigt. Seitlich an dem Tragrahmen sind jeweils mittels Kolbenzylinder-Einheiten ausschwenkbare Lasthaken angeordnet, während mittig ein vertikal verschieblicher Zughaken vorgesehen ist. Bei dieser vorbekannten Hängetraverse müssen die Last- und Zughaken über drei getrennte Kolbenzylinder-Einheiten gesteuert werden. Dadurch ist der Aufbau dieser hydraulisch betätigten Hängetraverse verhältnismäßig kompliziert.

Aufgabe der Erfindung ist es, eine Vorrichtung der eingangs angegebenen Art zu schaffen, die sich einerseits einfach und schnell handhaben läßt und die andererseits einfach aufgebaut ist.

Erfindungsgemäß wird diese Aufgabe bei einer gattungsgemäßen Vorrichtung dadurch gelöst, daß in dem Tragrahmen eine hydraulische Kolbenzylinder-Einheit angeordnet ist, deren Kolbenstange über ein Getriebe oder mindestens ein flaschenzugartig eingeschertes Seil mit dem Zughaken verbunden ist und über ein Betätigungsstück und einen an dem Arm vorgesehenen Anschlag oder Fortsatz dem Arm eine Schwenkbewegung erteilt. Und bei der Verwendung von mindestens einem flaschenzugartig eingescherten Seil ist die Länge des oder der Seile so zu bemessen, daß diese schlaff werden, wenn das Tragstück unter Schwerkrafteinwirkung gegen seinen unteren Anschlag gefahren ist, so daß dann durch weitere Einzugsbewegung des Kolbens der Arm mit dem Lasthaken ausgeschwenkt wird.

Die erfindungsgemäße Doppelhakeneinrichtung ermöglicht ein Ankuppeln der Last- und Zughaken an die Trag- und Zugösen des Abfallbehälters nur durch Betätigung der hydraulischen Steuerung, da sich die Haken zangenartig zum Ankuppeln an die Ösen zu schließen vermögen. Eine einfache Ausrichtung der Haken auf die Ösen ist dabei dadurch möglich, daß der die Haken tragende Tragrahmen durch den Drehmotor in die richtige Ankuppelstellung gedreht werden kann.

Nach dem Anheben und Verbringen des Abfallbehälters in seine Entleerstellung läßt sich durch Betätigung der hydraulischen Kolbenzylindereinheit in einfacher Weise die Öffnung des Abfallbehälters bewirken, weil durch diese der Zughaken relativ zu dem Lasthaken bewegbar ist. Dabei ist das Getriebe bzw. die flaschenzugartige Einscherung des Seils so ausgelegt, daß mit relativ geringem Kolbenhub eine ausreichend große Bewegung des Zughakens erreicht wird.

Nach dem Entleren ist in entsprechender Weise ein einfaches Schließen und Absetzen des Behälters möglich, wobei das Auskuppeln durch erneutes zangenartiges Öffnen von Last- und Zughaken erfolgt.

Zweckmäßigerweise ist der mit dem Lasthaken verbundene Arm über eine Feder, vorzugsweise eine Druckfeder, in Richtung auf seine eingeschwenkte Hubstellung beaufschlagt, in der er gegen einen rahmenfesten Anschlag anliegt, wobei das mit der Kolbenstange verbundene Betätigungsteil den Arm im Bereich des Endes der Einzugsbewegung des Kolbens gegen die Kraft der Feder ausschwenkt. Auf diese Weise läßt sich beim Ankuppeln und Aushaken der Last- und Zughaken auf einfache Weise die zangenartige Schließ- und Öffnungsbewegung bewerkstelligen.

Ist zum Verfahren des Zughakens relativ zum Lasthaken ein Getriebe vorgesehen, weist dieses zweckmäßigerweise in seiner Endstufe ein mit einer mit dem Zughaken verbundenen Zahnstänge kämmendes Ritzel auf.

Nach einer besonders bevorzugten Ausführungsform ist vorgesehen, daß die Kolbenstange an ihrem Ende jochartig mit einer Achse verbunden ist, auf der endseitig Seilrollen gelagert sind, daß an dem Rahmen die Enden von Seilen befestigt sind, deren anderen Enden an dem Tragstück des Zughakens befestigt sind, und daß die Seile von ihrem Festpunkt an dem Rahmen über die von der Kolbenstange bewegbaren Seilrollen über im oberen Bereich des Rahmens gelagerte Umlenkrollen zu ihren Festpunkten an dem Tragstück verlaufen. Durch diese flaschenzugartige Einscherung ist der Weg des Tragstücks des Zughakens in seiner Führung doppelt so groß wie der Weg der Kolbenstange, so daß eine niedrige Bauhöhe der Vorrichtung ermöglicht ist.

Zweckmäßigerweise sind die Längen der Seile so bemessen, daß diese schlaff werden, wenn das Tragstück unter Schwerkraftwirkung gegen seinen unteren Anschlag gefahren ist, so daß dann durch weitere Einzugsbewegung des Kolbens der Arm mit dem Lasthaken ausgeschwenkt wird. Durch Schlaffwerden des Seils kann die weitere Ein- und Auszugsbewegung des Kolbens allein zum Verschwenken des Arms ausgenutzt werden, ohne daß über das Seil auch dem Zughaken eine Bewegung erteilt wird.

Zweckmäßigerweise ist der Drehmotor mit durchgehenden Speise- und Rückführleitungen für die Druckmittelkolben-Zylinder-Einheit versehen, so daß keine mitdrehenden Schläuche vorgesehen werden müssen, die durch Überdrehen beschädigt werden könnten.

Nach einer weiteren Ausgestaltung ist vorgesehen, daß der Lasthaken mit einem mit Zapfen versehenen Fortsatz versehen ist, der in einem übergreifenden Rohr teleskopartig verschieblich geführt ist, wobei der Verschiebeweg dadurch begrenzt ist, daß die Zapfen in Langlöcher des Rohrs greifen. Beim Absenken stützen sich die Zapfen auf den unteren Enden der Langlöcher ab. Stößt der Lasthaken beim Absenken der Vorrichtung auf die Deckwandung des Behälters, wird dieser nicht beschädigt, weil sich der Lasthaken in den Langlöchern nach oben verschieben kann.

Bei der erfindungsgemäßen Vorrichtung erfolgt das Einklinken des Lasthakens in die Tragöse nach Freigabe des schwenkbaren Hebels durch den mit der Kolbenstange verbundenen Querträger durch Federkraft. Das spätere Ausklinken erfolgt durch Mitnahme eines an der Kolbenstange vorgesehenen Ansatzes. Während des Ein- und Ausklinkens führen die Haken keine vertikale Hakenbewegung aus. Die Kolbenstange befindet sich an ihrem unteren Totpunkt und die von dieser bewegten Seile sind schlaff. Das Ein- und Ausklinken erfolgt durch eine zangenartige Bewegung der Last- und Zughaken.

Ein Ausführungsbeispiel der Erfindung wird nachstehend anhand der Zeichnung näher erläutert.

### In dieser zeigt

Fig. 1 bis 5 den Entleervorgang eines Recycling-Behälters in schematischer Darstellung,
Fig. 6 eine Seitenansicht der Doppelhakenvorrichtung zum Anhängen eines Recycling-Behälters an ein Hebezeug,
Fig. 7 eine um 90_{°} gedrehte Seitenansicht der Vorrichtung nach Fig. 6,
Fig. 8 eine Seitenansicht des oberen Teils des Tragrahmens der Vorrichtung nach Fig. 6,
Fig. 9 eine Draufsicht auf die Vorrichtung nach Fig. 6,
Fig.10 eine Seitenansicht des Tragrahmens nach Fig. 9 und
Fig. 11 eine der Fig. 9 entsprechende Draufsicht auf die Vorrichtung.

Der in den Fig. 1 bis 5 schematisch dargestellte Recycling-Behäl ter 1 ist mit zwei um eine horizontale Achse 2 schwenkbaren Bodenverschlußklappen 3, 4 versehen. Bei auf den Untergrund abgesetzten Recycling-Behälter sind die Bodenverschlußklappen 3, 4 unter dem Gewicht des auf diesen ruhenden glockenförmigen Gehäuses des Behälters geschlossen gehalten. An die äußeren Bereiche der Bodenklappen 3, 4 sind die Enden von Seilen 5, 6 befestigt, deren anderen Enden mit einer Zugstange 7 verbunden sind, die in Führungen des Behälters längsverschieblich geführt ist. Die Zugstange 7 durchsetzt die obere Behälterwandung und trägt an ihrem oberen Ende die Zugöse 8. Etwa parallel zu der Zugöse 8 und etwas höher als diese ist die Tragöse 9 angeordnet, die mit der glockenförmigen Behälterwanne verbunden ist. Zum Anheben des Recycling-Behälters und zu dessen Versetzen und Verschwenken sowie Öffnen ist in die Tragöse 9 der Lasthaken 10 und in die Zugöse 8 der Zughaken 11 einhakbar.

Die eingehakte Stellung ist aus Fig. 2 ersichtlich.

Vor dem Anheben des Recycling-Behälters fährt der Zughaken in der aus Fig. 3 ersichtlichen Weise nach oben, so daß die Seile 5, 6 gestrafft und die Bodenklappen 3, 4 in ihrer Verschlußstellung gehalten sind.

Befindet sich der Recycling-Behälter 1 in der aus den Fig. 4 und 5 ersichtlichen Weise oberhalb eines Aufnahmebehälters, fährt der Zughaken 11 in der aus Fig. 5 ersichtlichen Weise nach unten, so daß sich die Bodenklappen 3, 4 in der dargestellten Weise unter der Schwerkraftwirkung öffnen können.

In umgekehrter Reihenfolge wird der entleerte Behälter sodann wieder auf den Boden abgesetzt.

Anders als anhand der Fig. 1 bis 5 erläutert, gibt es auch Recycling-Behälter, bei denen die Bodenklappen oder schwenkbare mit Bodenteilen versehene Seitenteile zu ihrem Öffnen und Schließen mit Gestängen verbunden sind, wobei das Öffnen durch Auziehen der mit der Zugöse verbundenen Zugstange erfolgt. Die nachfolgend beschriebene Vorrichtung bezieht sich auf einen mit einem derartigen Öffnungsmechanismus versehenen Recycling-Behälter.

Die in den Fig. 6 bis 11 dargestellte Vorrichtung weist einen oberen Tragrahmen 20 auf. Dieser besteht aus einem jochartigen Querträger 21, der endseitig mit U-Profilen 22, 23 verschweißt ist, die die Führungen für das Tragstück 24 für den Zughaken 25 bilden.

In seinem mittleren Berich ist der Träger 21 mit zwei schräg nach unten verlaufenden Stegblechen 27, 28 verschweißt, die an ihrem unteren Ende durch ein eingeschweißtes Blech 29 miteinander verbunden sind. Die Stegbleche 27, 28 sind weiterhin mit zwei diese nach unten hin überragenden Laschen 30, 31 verschweißt, die mit Lagerbohrungen 32, 33 für eine Welle oder Achse versehen sind, auf der der Arm 34 des Lasthakens 35 schwenkbar gelagert ist.

Weiterhin sind im Bereich der Enden des Trägers 21 paarweise gabelförmig aufragende Lagerbleche 37, 38 aufgeschweißt, zwischen denen die oberen Umlenkrollen 39, 40 auf entsprechenden Achsen gelagert sind.

Auf dem die Stegbleche 27, 28 verbindenden Blech 29 ist der Zylinder 41 befestigt, dessen Kolbenstange das Blech 29 nach unten hin durchsetzt. Die Kolbenstange 46 ist mit einem jochartigen Querträger 47 verschweißt, auf dem endseitig die Seilrollen 44, 45 gelagert sind.

An dem die Stegbleche 27, 28 verbindenden Tragblech 29 sind durch die Befestigungseinrichtung 50 die Enden von Stahlseilen 51 befestigt, die über die beweglichen Seilrollen 44, 45 und die rahmenfesten Seilrollen 39, 40 zu ihren Befestigungspunkten an dem in dem U-Profilen 22, 23 geführten Tragstück 24 für den Zughaken 25 verlaufen. Der Befestigungspunkt an dem Tragstück 24 für die Zugseile 51 ist in Fig. 6 mit 56 bezeichnet.

Der Tragarm 34 für den Lasthaken 35 ist in der aus den Fig. 6 und 7 ersichtlichen Weise auf der Schwenkwelle 60 befestigt, die in den Lagerbohrungen 32, 33 der Lagerlaschen, 30, 31 schwenkbar gelagert ist. Der Tragarm 34 ist in der aus Fig. 6 ersichtlichen Weise mit einem Fortsatz 63 versehen, der einen Zapfen 64 aufweist, der der Halterung einer nicht dargestellten Druck feder dient, die zwischen dem Fortsatz 63 und dem rahmenfesten Widerlager 65 eingespannt ist.

Aus Fig. 6 ist ersichtlich, daß der die beweglichen Seilrollen 44, 45 tragende jochartige Querträger beim Einfahren der Kolbenstange 46 über den Fortsatz 63 den Arm 34 ausschwenkt, so daß dieser eine zangenartige Bewegung ausführen kann. Die eingeschwenkte Hubstellung ist in vollen Linien dargestellt, während die ausgeschwenkte Stellung gestrichelt ersichtlich ist. Fährt das Querjoch 34 unter Spannung des Seils 51 nach unten, gibt der Querträger 47 den Fortsatz 63 frei, so daß der Arm 34 unter der Wirkung der Druckfeder relativ zu dem Zughaken 25 eine zangenartige Schließbewegung ausführen kann. Fährt der Querträger 47 weiter nach unten, wird das Zugseil 51 gespannt und dementsprechend der Spannhaken 25 angehoben, in dem das Tragstück 24 in den Führungen 22, 23 nach oben fährt.

Der Querträger 21 des Rahmens 20 ist weiterhin in seinem mittleren Bereich mit einer Aufnahmeöse versehen, in der die Abtriebswelle 70 des Drehmotors 71 befestigt ist. Dieser ist an seinem oberen Ende zwischen gabelartigen Schenkeln mit einer Bohrung 72 versehen, die der Befestigung des Drehmotors an dem Ausleger eines Ladekrans dient.

In Fig. 6 ist weiterhin der Spannhaken 25, der mit dem Tragstück 24 verschweißt ist, dargestellt. Befindet sich der Spannhaken 25 in seiner oberen Stellung, hat die Kolbenstange 46 die Seilrollen 44, 45 in der dargestellten Weise in die unterste Stellung ausgefahren.

## Patentansprüche

1. Vorrichtung zum Anhängen von Abfallbehältern oder dgl., die mit einer mit der Behälterwanne oder -glocke verbundenen Tragöse (9) und einer Zugöse (8) versehen sind, die an einem Zugmittel (5, 6) zum Öffnen von Bodenklappen (3, 4) und/oder Seitenteilen des Behälters (1) vorgesehen ist, an ein Hebezeug, vorzugsweise an einen Ausleger eines Ladekranes eines Entsorgungs-LKW, mit Last- (10, 35) und Zughaken (11, 25) für jede der Ösen (8, 9), wobei an der Antriebswelle eines mit einer Aufhängeeinrichtung versehenen und mit Drucköl angetriebenen Drehmotors (71) ein Tragrahmen (20) befestigt ist, in dem ein den Lasthaken (10, 35) für die Tragöse (9) tragender Arm (34) schwenkbar gelagert ist und der mit einer im wesentlichen vertikalen Führung versehen ist, in der das Tragstück (24) des Zughakens (11, 25) für die Zugöse (8) verschiebbar geführt ist, dadurch gekennzeichnet, daß in dem Tragrahmen (20) eine hydraulische Kolben-Zylinder-Einheit (41, 46) angeordnet ist, deren Kolbenstange (46) über ein Getriebe oder mindestens ein flaschenzugartig eingeschertes Seil (51) mit dem Zughaken (11, 25) verbunden ist und über ein Betätigungsstück (47) und einen an dem Arm vorgesehenen Anschlag oder Fortsatz (63) dem Arm (34) eine Schwenkbewegung erteilt und daß die Länge des oder der Seile (51) so bemessen sind, daß diese schlaff werden, wenn das Tragstück (24) und der Schwerkraftwirkung gegen einen unteren Anschlag gefahren ist, so daß dann durch weitere Einzugsbewegung des Kolbens (46) der Arm (34) mit dem Lasthaken (10, 35) ausgeschwenkt wird.

2. Vorrichtung nach Anspruch 1, dadurch gekennzeichnet, daß der mit dem Lasthaken (10, 35) verbundene Arm (34) über eine Feder, vorzugsweise eine Druckfeder, in Richtung auf seine eingeschwenkte Hubstellung beaufschlagt ist, in der er gegen einen rahmenfesten Anschlag anliegt, und daß das mit der Kolbenstange verbundene Betätigungsteil (47) den Arm (34) im Bereich des Endes der Einzugsbewegung gegen die Kraft der Feder ausschwenkt.

3. Vorrichtung an Anspruch 1 oder 2, dadurch gekennzeichnet, daß das Getriebe in seiner Endstufe ein mit einer mit dem Zughaken (11, 25) kämmendes Ritzel aufweist.

4. Vorrichtung nach Anspruch 1 oder 2, dadurch gekennzeichnet, daß die Kolbenstange (46) an ihrem Ende jochartig mit einer Achse (47) verbunden ist, auf der endseitig Seilrollen (44, 45) gelagert sind, daß an dem Rahmen die Enden von Seilen (51) befestigt sind, deren anderen Enden an den Tragstück (24) des Zughakens (25) befestigt sind und daß die Seile (51) von ihrem Festpunkt an dem Rahmen (29) über die von der Kolbenstange (46) bewegbaren Seilrollen (44, 45) über dem oberen Bereich des Rahmens gelagerte Umlenkrollen (37, 38) zu ihren Festpunkten an dem Tragstück (243) verlaufen.

5. Vorrichtung nach einem der Ansprüche 1-4, dadurch gekennzeichnet, da& der Drehmotor (71) mit durchgehenden Speise- und Rückführleitungen für Drucköl für die Druckmittelkolben-Zylinder-Einheit (41, 46) versehen ist.

6. Vorrichtung nach einem der Ansprüche 1-5, dadurch gekennzeichnet, daß der Lasthaken (11, 25) mit einem mit Zapfen versehenen stangenförmigen Fortsatz versehen ist, der in einem übergreifenden Rohr teleskopartig verschieblich geführt ist, und daß der Verschiebeweg dadurch begrenzt ist, daß die Zapfen in Langlöcher des Rohrs greifen.

## Claims

1. Device for attaching refuse containers or the like, which are provided with a supporting eye (9) connected to the container body or container bell and with a pulling eye (8), which is provided on a pulling means (5, 6) for opening bottom flaps (3, 4) and/or side parts of the container (1), to a lifting device, preferably to a jib of a loading crane of a waste disposal lorry, having load hook (10, 35) and pulling hook (11, 25) for each of the eyes (8, 9), a supporting frame (20) being fastened to the drive shaft of a torque motor (71) which is provided with a suspending device and is driven by compressed oil, in which supporting frame an ann (34) carrying the load hook (10, 35) for the supporting eye (9) is pivotably mounted and which is provided with a substantially vertical guide in which the supporting member (24) of the pulling hook (11, 25) for the pulling eye (8) is displaceably guided, characterized in that, in the supporting frame (20), a hydraulic piston-cylinder unit (41, 46) is arranged, the piston rod (46) of which is connected to the pulling hook (11, 25) via gearing or at least one rope (51) reeved in the manner of a block and tackle and imparts a pivoting movement to the arm (34) via an actuating member (47) and a stop or projection (63) provided on the arm, and in that the length of the rope or ropes (51) is dimensioned such that the latter become slack if the supporting member (24) under the effect of gravity comes up against a, lower stop, as a result of which the arm (34) with the load hook (10, 35) is then pivoted outwards by a further drawing-in movement of the piston (46).

2. Device according to Claim 1, characterized in that the ann (34) connected to the load hook (10, 35) is urged via a spring, preferably a compression spring, in the direction of its inward-pivoted lifting position, in which it bears against a stop fixed to the frame, and in that the actuating part (47) connected to the piston rod pivots the arm (34) outwards against the force of the spring in the region of the end of the drawing-in movement.

3. Device according to Claim 1 or 2, characterized in that the gearing has, at its end stage, a pinion which meshes with a rack connected to the pulling hook (11, 25).

4. Device according to Claim 1 or 2, characterized in that the piston rod (46) is connected, at its end, in a yokelike manner to an axle (47), on which rope pulleys (44, 45) are mounted at the ends, in that the ends of ropes (51) are fastened to the frame, their other ends being fastened to the supporting member (24) of the pulling hook (25), and in that the ropes (51) run from their fixed point on the frame (29) via the rope pulleys (44, 45), which can be moved by the piston rod (46) via deflection pulleys (37, 38), mounted in the upper region of the frame, to their fixed points on the supporting member (24).

5. Device according to one of Claims 1-4, characterized in that the torque motor (71) is provided with continuous supply and return lines for compressed oil for the hydraulic piston-cylinder unit (41,46).

6. Device according to one of Claims 1-5, characterized in that the load hook (11, 25) is provided with a rod-shaped projection which is provided with pins, said projection being guided telescopically displaceably in a tube engaging over it, and in that the displacement is limited by the pins engaging in elongated holes of the tube.

## Revendications

1. Dispositif pour suspendre des conteneurs à déchets ou analogues, qui sont pourvus d'un anneau de levage (9) relié à une cuve ou à une cloche de conteneur et d'un anneau de traction (8), lequel est prévu sur un moyen de traction (5, 6) destiné à l'ouverture de trappes de fond (3, 4) et/ou de parties latérales du conteneur (1), à un appareil de levage, de préférence à une flèche d'une grue de chargement d'un camion d'enlèvement de déchets, comportant un crochet de levage (10, 35) et un crochet de traction (11, 25) pour chacun des anneaux (8, 9), où un cadre de support (20) est fixé à l'arbre d'entraînement d'un moteur rotatif (71) à commande hydraulique et pourvu d'un dispositif de suspension, cadre dans lequel un bras (34) portant le crochet de levage (10, 35) pour l'anneau de levage (9) est logé pivotant et qui est muni d'un guide généralement vertical, dans lequel la pièce de support (24) du crochet de traction (11, 25) pour l'anneau de traction (8) est guidée coulissante, caractérisé en ce que dans le cadre de support (20) est placée un vérin hydraulique (41, 46), dont la tige de piston (46) est reliée, par l'intermédiaire d'une transmission ou d'au moins un câble (51) disposé à la manière d'un moufle, au crochet de traction (11, 25) et communique au bras (34) un mouvement pivotant par l'intermédiaire d'une pièce de commande (47) et d'une butée ou d'un prolongement (63) prévu sur le bras et en ce que la longueur du ou des câbles (51) est dimensionnée de manière qu'ils soient détendus, lorsque la pièce de portage (24) est, sous l'effet de la pesanteur, amenée contre une butée inférieure, de sorte qu'ensuite le bras (34) comportant le crochet de levage (10, 35) pivote par un mouvement ultérieur du piston (46).

2. Dispositif selon la revendication 1, caractérisé en ce que le bras (34) relié au crochet de levage (10, 35) est, sous l'action d'un ressort, d'un ressort de pression de préférence, contraint en direction de sa position rentrée de levage, dans laquelle il est au contact contre une butée fixée au cadre et en ce que la pièce de commande (47) reliée à la tige de piston fait pivoter le bras (34), à l'encontre de la force du ressort, vers la fin du mouvement de rentrée.

3. Dispositif selon la revendication 1 ou 2, caractérisé en ce que la transmission présente dans son étage final un pignon en prise sur le crochet de traction (11, 25).

4. Dispositif selon la revendication 1 ou 2, caractérisé en ce que la tige de piston (46) est, à son extrémité en forme de joug, reliée à un axe (47), aux extrémités duquel sont logées des poulies (44, 45), en ce que les extrémités des câbles (51) sont fixées d'une part au cadre et d'autre part à la pièce de support (24) du crochet de traction (25) et en ce que les câbles (51) vont de leur point de fixation sur le cadre (29) à leur point de fixation sur la pièce de support (24) en passant par les poulies (44, 45) mises en mouvement par la tige du piston (46) et par des poulies de renvoi (37, 38) disposées à la partie supérieure du cadre.

5. Dispositif selon l'une des revendications 1, 4, caractérisé en ce que le moteur rotatif (71) est pourvu de conduites continues d'alimentation et de retour pour l'huile sous pression du vérin hydraulique (41,46).

6. Dispositif selon l'une des revendications 1, 5, caractérisé en ce que le crochet de levage (10, 35) est pourvu d'un prolongement en forme de tige munie de tenons, prolongement qui est guidé en coulissement télescopique dans un tube le recouvrant et en ce que le déplacement coulissant est limité par le fait que les tenons sont engagés dans des trous oblongs du tube.
